# FASCICULE DE BREVET EUROPEEN

(11) **EP 3 029 705 B1**
(45) Date de publication et mention de la délivrance du brevet: **04.11.2020**
(21) Numéro de dépôt: 15306904.2
(22) Date de dépôt: 01.12.2015
(51) Int. Cl.: H01H 83/22, H02H 3/33, H01H 71/02

(54) **PROCÉDÉ DE FABRICATION D'UN APPAREIL ÉLECTRIQUE ASSURANT AU MOINS DEUX FONCTIONS ÉLECTRIQUES**
HERSTELLUNGSVERFAHREN EINES ELEKTRISCHEN GERÄTS, DAS MINDESTENS ZWEI ELEKTRISCHE FUNKTIONEN SICHERSTELLT
METHOD FOR MANUFACTURING AN ELECTRIC DEVICE PROVIDING AT LEAST TWO ELECTRICAL FUNCTIONS

(30) Priorité: 01.12.2014 FR 1461738
(43) Date de publication de la demande: 08.06.2016
(73) Titulaire: HAGER-ELECTRO SAS, 67210 Obernai (FR)
(72) Inventeur: ESSADIK, Hassan, 67118 Geispolsheim (FR); WICKER, Julien, 67270 Kienheim (FR); SCHWAAB, Antoine, 67210 Niedernai (FR); HUCK, Yannick, 68000 Colmar (FR)
(74) Mandataire: Nuss, Laurent

(56) Documents cités:
- EP-A1- 0 461 027
- EP-A1- 0 611 224
- FR-A1- 2 811 805

## Description

La présente demande a pour objet un procédé de fabrication d'un disjoncteur différentiel modulaire assurant au moins deux fonctions électriques.

Les appareils électriques modulaires ainsi que les disjoncteurs de ce type peuvent comprendre au moins un compartiment de coupure et un compartiment de protection différentielle, le ou les compartiment(s) de coupure présentant un mécanisme d'ouverture et de fermeture d'au moins un contact électrique entre une ligne électrique amont et une ligne électrique aval. Le compartiment de protection différentielle peut comprendre un détecteur de défaut différentiel comportant un tore et un circuit de détection. Le compartiment de protection différentielle peut en outre comprendre un circuit test comportant un bouton test.

Le principe de fonctionnement d'un disjoncteur différentiel est de comparer les intensités sur différents conducteurs qui le traversent. Pour le cas d'un disjoncteur différentiel monophasé, celui-ci compare l'intensité du courant circulant dans un conducteur correspondant à la phase, et l'intensité du courant circulant dans un conducteur correspondant au neutre. Autrement dit le disjoncteur différentiel vérifie que la somme des intensités du courant circulant dans le conducteur correspondant à la phase et le conducteur correspondant au neutre s'annulent. Pour le cas d'un disjoncteur différentiel multiphasé, le disjoncteur différentiel vérifie que la somme des intensités du courant circulant dans les conducteurs correspondant aux phases et au neutre s'annule.

Le dispositif différentiel est donc basé sur le principe que, dans une installation normale, le courant électrique qui arrive par un conducteur doit ressortir par un autre. Dans une installation monophasée, si le courant dans le conducteur correspondant à la phase au départ d'un circuit électrique est différent de celui dans le conducteur correspondant au neutre, c'est qu'il y a une fuite.

A cet effet, chaque conducteur passe dans le tore, chacun de ces conducteurs formant ainsi des champs électromagnétiques identiques et en opposition qui s'annulent. En cas de différence entre les champs électromagnétiques, le champ électromagnétique résultant actionne le mécanisme d'ouverture du compartiment de coupure qui coupe rapidement le courant en ouvrant le contact électrique.

Les disjoncteurs différentiels actuels sont d'abord assemblés en leur totalité et réglé ainsi que contrôlé à la suite de l'assemblage. En cas de problèmes liés au réglage et/ou au contrôle le produit est jeté car difficile à démonter. Le document "EP 0 611 224 A1" décrit un procédé de fabrication d'un disjoncteur différentiel modulaire selon le préambule de la revendication 1.

L'objet de la demande est de proposer un procédé de fabrication d'un disjoncteur différentiel modulaire assurant au moins deux fonctions électriques, permettant de réduire le nombre de produits en rebut.

A cet effet la demande propose un procédé de fabrication d'un disjoncteur différentiel modulaire assurant au moins deux fonctions électriques,
ledit ; disjoncteur différentiel modulaire comprenant au moins un compartiment de coupure et un compartiment de protection différentielle,
ledit compartiment de protection différentielle comprenant un détecteur de défaut différentiel et un circuit test,
ledit circuit test comportant un bouton test,
ledit détecteur de défaut différentiel comportant un tore et un circuit de détection,
le procédé comprenant les étapes successives suivantes :
a) mettre à disposition le compartiment de protection différentielle;
b) passer au moins deux connexions primaires à travers du tore ;
c) tester le fonctionnement du compartiment de protection différentielle en, d'une part, appuyant sur le bouton test, et d'autre part, appliquant une tension aux connexions primaires, de telle sorte, qu'un flux magnétique est induit dans le tore et déclenche le détecteur de défaut différentiel ;
d) agencer le au moins un compartiment de coupure de façon adjacente au compartiment de protection différentielle.
   g) souder électriquement au moins un deuxième pôle externe correspondant à l'une des connexions primaires respectivement à un conducteur du ou des compartiments de coupure, chaque conducteur étant relié de préférence à une bobine magnétique du compartiment de coupure.

De préférence, dans l'étape c), le flux magnétique est induit dans le tore en créant un courant de fuite entre la connexion primaire correspondant au neutre et l'une parmi les connexions primaires correspondant à une phase.

De préférence, le courant de fuite est limité par une résistance branchée entre la connexion primaire correspondant au neutre et la connexion primaire correspondant à la phase.

De préférence, dans l'étape c), le bon fonctionnement du compartiment de protection différentiel est constaté, si l'induction du flux magnétique dans le tore et/ou la création du courant de fuite déclenche le détecteur de défaut différentiel.

De préférence, l'étape d) est effectuée après que, dans l'étape c), le bon fonctionnement du compartiment de protection différentielle a été constaté.

De préférence, le procédé comprend l'étape supplémentaire suivante :
e) souder électriquement au moins un premier pôle externe correspondant à l'une des connexions primaires du disjoncteur différentiel modulaire.

De préférence, le procédé comprend l'étape supplémentaire suivante :
f) encastrer le ou les compartiments de coupure et/ou le disjoncteur différentiel modulaire.

Selon l'invention, le procédé comprend l'étape supplémentaire suivante :
g) souder électriquement au moins un deuxième pôle externe correspondant à l'une des connexions primaires respectivement à un conducteur du ou des compartiments de coupure, chaque conducteur étant relié de préférence à une bobine magnétique du compartiment de coupure.

Cette étape permet de s'assurer qu'aucun défaut différentiel mécanique ne générera de rebut car le produit est encore réparable à cette étape.

De préférence, le procédé comprend, entre l'étape c) et l'étape d), l'étape supplémentaire suivante :
c1) encastrer le compartiment de protection différentielle dans un boitier.

De préférence, le au moins un deuxième pôle externe est situé au dehors du boitier du compartiment de protection différentielle, lorsque le boitier du compartiment de protection différentielle est monté sur le compartiment de protection différentielle.

De préférence, le au moins un premier pôle externe est situé au dehors du boitier du disjoncteur différentiel, lorsque le boitier du disjoncteur différentiel est monté sur le disjoncteur différentiel.

Les caractéristiques et avantages du procédé de fabrication d'un disjoncteur différentiel modulaire, assurant au moins deux fonctions électriques, proposé par la demande ressortirons d'ailleurs de la description qui va suivre, à titre d'exemple, en référence aux dessins schématiques annexés sur lesquels :
- la figure 1 est une représentation schématique d'un compartiment de protection différentielle selon l'objet de la demande;
- la figure 2 une représentation schématique du compartiment de protection différentielle faisant l'objet de la demande encastré dans un boîtier;
- la figure 3 est une représentation schématique d'un disjoncteur différentiel faisant l'objet de la demande;
- la figure 4 est une représentation schématique du disjoncteur différentiel faisant l'objet de la demande;
- la figure 5 est une représentation schématique du disjoncteur différentiel faisant l'objet de la demande.

La figure 1 est une représentation schématique d'un compartiment de protection différentielle 320 selon l'objet de la demande mis à disposition dans l'étape a) du procédé. Le compartiment de protection différentielle 320 comprend un détecteur de défaut différentiel et un circuit test, ledit circuit test comportant un bouton test, ledit détecteur de défaut différentiel comportant un tore 302 et un circuit de détection.

Le bouton test peut permettre d'ouvrir et/ou de fermer un interrupteur du circuit test. L'interrupteur peut être branché dans le circuit test. L'ouverture de l'interrupteur peut engendrer l'ouverture du circuit test. La fermeture de l'interrupteur peut engendrer la fermeture du circuit test.

Quatre connexions primaires 304 traversent le tore 302 après l'exécution de l'étape b).

La figure 2 une représentation schématique du compartiment de protection différentielle 320 encastré dans un boîtier 321 comme il se présente après l'éxécution de l'étape c1).

La figure 3 est une représentation schématique d'un disjoncteur différentiel 330 faisant l'objet de la demande. Le disjoncteur différentiel 330 comprend le compartiment de protection différentiel 320 représenté dans les figures 1 et 2. Le disjoncteur différentiel 330 peut comprendre quatre compartiments de coupure 340, deux compartiments de coupure 340 étant agencés respectivement de part et d'autre du compartiment de protection différentiel 320.

Les connexions primaires 304 peuvent chacune comprendre deux pôles 307. Ces pôles peuvent, soit êtres des pôles externes 308, à savoir des premiers pôles externes 308' qui se trouvent au dehors du boîtier 321 du compartiment de protection différentielle 320 ou des deuxièmes pôles externes 308" qui se trouvent en outre au dehors d'un boîtier 331 du disjoncteur différentiel 330, soit être des pôles internes 306 se trouvant à l'intérieur boîtier 321.

La figure 4 est une représentation schématique du disjoncteur différentiel 330. La figure montre en particulier les premiers pôles externes 308' à souder électriquement dans l'étape e).Sur les figures 4 et 5 les éclairs représentent les points de soudure des composants.

La figure 5 est une représentation schématique du disjoncteur différentiel 330. La figure montre en particulier la soudure électrique des deuxièmes pôles externes 308" des connexions primaires 304 respectivement à un conducteur 309, 310, 311, 312 des compartiments de coupure 340, soudure effectuée lors de l'étape g). De préférence, chaque conducteur 309, 310, 311, 312 est relié à une bobine magnétique du compartiment de coupure.

## Revendications

1. Procédé de fabrication d'un disjoncteur différentiel modulaire (330) assurant au moins deux fonctions électriques,
ledit disjoncteur différentiel modulaire (330) comprenant au moins un compartiment de coupure (340) et un compartiment de protection différentielle (320),
ledit compartiment de protection différentielle (320) comprenant un détecteur de défaut différentiel et un circuit test,
ledit circuit test comportant un bouton test,
ledit détecteur de défaut différentiel comportant un tore (302) et un circuit de détection,
le procédé comprenant les étapes successives suivantes :
a) mettre à disposition le compartiment de protection différentielle (320);
b) passer au moins deux connexions primaires (304) à travers du tore (302) ;
c) tester le fonctionnement du compartiment de protection différentielle (320) en, d'une part, appuyant sur le bouton test, et d'autre part, appliquant une tension aux connexions primaires (304), de telle sorte, qu'un flux magnétique est induit dans le tore (302) et déclenche le détecteur de défaut différentiel ;
d) agencer le au moins un compartiment de coupure (340) de façon adjacente au compartiment de protection différentielle (320), l'étape caractérisante g) souder électriquement au moins un deuxième pôle externe (308") correspondant à l'une des connexions primaires (304) respectivement à un conducteur (309, 310, 311, 312) du ou des compartiments de coupure (340), chaque conducteur (309, 310, 311, 312) étant relié de préférence à une bobine magnétique du compartiment de coupure.

2. Procédé de fabrication selon la revendication 1, **caractérisé en ce qu'**il comprend l'étape supplémentaire suivante :
e) souder électriquement au moins un premier pôle externe (308') correspondant à l'une des connexions primaires (304) du disjoncteur différentiel modulaire (330).

3. Procédé de fabrication selon l'une quelconque des revendications 1 à 2, **caractérisé en ce qu'**il comprend l'étape supplémentaire suivante :
f) encastrer le ou les compartiments de coupure (340) et/ou le disjoncteur différentiel modulaire (330) dans un boîtier (331).

4. Procédé de fabrication selon l'une quelconque des revendications 1 à 3, **caractérisé en ce qu'**il comprend, entre l'étape c) et l'étape d), l'étape supplémentaire suivante :
c1) encastrer le compartiment de protection différentielle (320) dans un boitier (321).

5. Procédé de fabrication selon l'une quelconque des revendications 1 à 4, **caractérisé en ce que**, dans l'étape c), le flux magnétique est induit dans le tore (302) en créant un courant de fuite entre la connexion primaire (304) correspondant au neutre et l'une parmi les connexions primaires (304) correspondant à une phase.

6. Disjoncteur différentiel modulaire assurant au moins deux fonctions électriques fabriqué à l'aide du procédé de fabrication selon l'une quelconque des revendications 1 à 5.

## Patentansprüche

1. Verfahren zur Herstellung eines modularen Fehlerstromschutzschalters (330), der mindestens zwei elektrische Funktionen sicherstellt,
wobei der modulare Fehlerstromschutzschalter (330) mindestens eine Unterbrechungskammer (340) und eine Differentialschutzkammer (320) umfasst,
wobei die Differentialschutzkammer (320) einen Differentialfehlerdetektor und eine Prüfschaltung umfasst,
wobei die Prüfschaltung eine Prüftaste aufweist, wobei der Differentialfehlerdetektor eine Toroidspule (302) und eine Detektionsschaltung umfasst,
wobei das Verfahren die folgenden aufeinander folgenden Schritte umfasst:
a) Bereitstellen der Differentialschutzkammer (320);
b) Führen von mindestens zwei primären Anschlüssen (304) durch die Toroidspule (302) hindurch;
c) Prüfen der Funktion der Differentialschutzkammer (320) durch Drücken auf die Prüftaste einerseits und Anlegen einer Spannung an die primären Anschlüsse (304) andererseits, so dass ein magnetischer Fluss in der Toroidspule (302) induziert wird und den Differentialfehlerdetektor auslöst;
d) Anordnen der mindestens einen Unterbrechungskammer (340) benachbart zur Differentialschutzkammer (320),
den kennzeichnenden Schritt g) elektrisches Schweißen mindestens eines zweiten äußeren Pols (308''), der einem der primären Anschlüsse (304) entspricht, jeweils an einen Leiter (309, 310, 311, 312) der Unterbrechungskammer oder der Unterbrechungskammern (340), wobei jeder Leiter (309, 310, 311, 312) vorzugsweise mit einer Magnetspule der Unterbrechungskammer verbunden ist.

2. Herstellungsverfahren nach Anspruch 1, **dadurch gekennzeichnet, dass** es den folgenden zusätzlichen Schritt umfasst:
e) elektrisches Schweißen mindestens eines ersten äußeren Pols (308'), der einem der primären Anschlüsse (304) des modularen Fehlerstromschutzschalters (330) entspricht.

3. Herstellungsverfahren nach einem der Ansprüche 1 bis 2, **dadurch gekennzeichnet, dass** es den folgenden zusätzlichen Schritt umfasst:
f) Einfügen der Unterbrechungskammer oder der Unterbrechungskammern (340) und/oder des modularen Fehlerstromschutzschalters (330) in ein Gehäuse (331).

4. Herstellungsverfahren nach einem der Ansprüche 1 bis 3, **dadurch gekennzeichnet, dass** es zwischen dem Schritt c) und dem Schritt d) den folgenden zusätzlichen Schritt umfasst:
c1) Einfügen der Differentialschutzkammer (320) in ein Gehäuse (321).

5. Herstellungsverfahren nach einem der Ansprüche 1 bis 4, **dadurch gekennzeichnet, dass** im Schritt c) der magnetische Fluss in der Toroidspule (302) induziert wird, indem ein Leckstrom zwischen dem primären Anschluss (304), der dem Nullleiter entspricht, und einem der primären Anschlüsse (304), die einer Phase entsprechen, erzeugt wird.

6. Modularer Fehlerstromschutzschalter, der mindestens zwei elektrische Funktionen sicherstellt und mithilfe des Herstellungsverfahrens nach einem der Ansprüche 1 bis 5 hergestellt wurde.

## Claims

1. Method for manufacturing a modular differential circuit breaker (330) that performs at least two electrical functions,
said modular differential circuit breaker (330) comprising at least one switching compartment (340) and one differential protection compartment (320), said differential protection compartment (320) comprising a differential fault detector and a test circuit,
said test circuit including a test button,
said differential fault detector including a toroid (302) and a detection circuit,
the method comprising the following successive steps:
a) providing the differential protection compartment (320);
b) passing at least two primary connections (304) through the toroid (302);
c) testing the operation of the differential protection compartment (320) by pushing the test button and also applying a voltage to the primary connections (304) such that a magnetic flux is induced in the toroid (302) and triggers the differential fault detector;
d) arranging the at least one switching compartment (340) adjacent to the differential protection compartment (320);
the characterizing step g) electrically welding at least one second outer pole (308") corresponding to one of the primary connections (304) to a conductor (309, 310, 311, 312) of the one or more switching compartments (340), respectively, each conductor (309, 310, 311, 312) preferably being connected to a magnetic coil of the switching compartment.

2. Manufacturing method according to Claim 1, **characterized in that** it comprises the following additional step:
e) electrically welding at least one first outer pole (308') corresponding to one of the primary connections (304) of the modular differential circuit breaker (330).

3. Manufacturing method according to either one of Claims 1 and 2, **characterized in that** it comprises the following additional step:
f) fitting the one or more switching compartments (340) and/or the modular differential circuit breaker (330) into a housing (331).

4. Manufacturing method according to any one of Claims 1 to 3, **characterized in that** it comprises, between step c) and step d), the following additional step:
c1) fitting the differential protection compartment (320) into a housing (321).

5. Manufacturing method according to any one of Claims 1 to 4, **characterized in that**, in step c), the magnetic flux is induced in the toroid (302) with a leakage current being created between the primary connection (304) corresponding to the neutral and one of the primary connections (304) corresponding to a phase.

6. Modular differential circuit breaker that performs at least two electrical functions and is manufactured by means of the manufacturing method according to any one of Claims 1 to 5.
